# EUROPÄISCHE PATENTANMELDUNG

(11) **EP 0 210 973 A1**
(43) Veröffentlichungstag der Anmeldung: **04.02.1987**
(21) Anmeldenummer: 86890151.3
(22) Anmeldetag: 23.05.1986
(51) Int. Cl.: H01H 13/70

(54) **Tastwahlblock**

(30) Priorität: 14.06.1985 AT 1778/85
(71) Anmelder: Siemens Aktiengesellschaft Österreich, A-1210 Wien (AT)
(72) Erfinder: Brabec Reinhard, Ing., A-3400 Kierling (AT); Formanek, Karl, A-1110 Wien (AT)

(57) **Zusammenfassung**

Tastwahlblock, der gegen Eindringen von Feuchtigkeit geschützt ist. Eine die Gegenkräfte für die im Tastengehäuse (2) geführten Tastenknöpfe (1, 1', 1'') liefernde Schaltmatte (3) aus elastischem Material wird zusätzlich auch zur Abdichtung herangezogen. Zu diesem Zweck sind alle Berohrungskanten, mit denen das Tastengehäuse (2) auf der Schaltmatte (3) aufsitzt, mit in einer Ebene liegenden Dichtrippen (8) besetzt. Die Entlüftung der von der Schaltmatte (3) umschlossenen Hohlräume erfolgt durch Öffnungen (11, 12) in der Schaltfolie (5) und der Gegendruckplatte (7) ins Innere des Tastengehäuses (2).

## Beschreibung

Gegenstand der Erfindung ist ein Tastwahlblock mit einer die Gegenkräfte für die einem Tastengehäuse geführten Tastenknöpfe liefernden Schaltmatte aus elastischem Material, die an den zwischen den Tastenknöpfen einerseits und ihren Zugehörigen, in einer doppellagigen Schaltfolie angeordneten Kontakten anderseits befindlichen Stellen als Druckkörper wirkende Verstärkungen aufweist, wobei die Schaltmatte in den Bereichen rings um die Druckkörper kegelstumpfförmige Auswölbungen aufweist, die auf der der Schaltfolie zugewendeten Seite zusammen mit Querverbindungskanälen ein zusammenhängendes Hohlraumsystem ergeben.

Mit der Einführung des schnurlosen Telefons ist das Problem der erhöhten Beanspruchung der Fernsprech-Handapparate aktuell geworden. Davon ist vor allem das Tastenfeld betroffen, da die Tastenknöpfe als einzige bewegliche Bestandteile auch die empfindlichsten sind. Die größte Gefahr ist hierbei die Verschmutzung und die Feuchtigkeit.

Die Erfindung hat dabei die Aufgabe gestellt, einen Tastwahlblock zu schaffen, der einen optimalen Schutz gegen Feuchtigkeit und gegen Beschädigungen durch Flüssigkeiten gewährleistet. Erfindungsgemäß wird dies dadurch erzielt, daß alle Berührungskanten, mit denen das Tastengehäuse auf der Schaltmatte aufsitzt, mit in einer Ebene liegenden Dichtrippen besetzt sind und daß das Hohlraumsystem durch Entlüftungsöffnungen der Schaltfolie und durch deckungsgleiche Öffnungen einer die Schaltfolie tragenden Gengendruckplatte mit dem Innenraum des Tastengehäuses verbunden sind. Mit dieser Ausführung ist noch der weitere Vorteil verbunden, daß keine elektrischen Kriechstromstrecken zustandekommen können, so daß auch eine erhöhte Überschlagsfestigkeit resultiert.

Ein Ausführungsbeispiel der Erfindung ist in der Zeichnung dargestellt. Fig. 1 zeigt einen Querschnitt durch einen Tastwahlblock, der in Fig. 2 in Ansicht und z.T. in mehreren Schnitten gezeigt ist.

Mit 1, 1' und 1'' sind drei Tastenknöpfe des Tastwahlblockes bezeichnet, die in einem Tastengehäuse 2 angeordnet sind. Die federnde Lagerung erhalten die Tasten 1, 1' und 1'' durch eine Schaltmatte 3 aus elastischem Material, die unterhalb jeder Taste 1, 1' und 1'' je eine kegelstumpförmige Aufwölbung besitzt, innerhalb der das elastische Material verstärkt ist und einen Druckkörper 4, 4' bzw. 4'' bildet. Unterhalb der Schaltmatte 3 befindet sich eine doppellagige Schaltfolie 5, innerhalb der die der Durchführung der Schaltfunktionen dienenden Koontaktteile 6, 6' an den Koppelpunkten eines Kreuzschienen-Leitungssystems angeordnet sind.

Bei Drücken eines Tastknopfes werden, wie dies in Fig. 1 anhand des Tastknopfes 1'' gezeigt ist, durch den Druckkörper 4'' die entsprechenden Kontaktteile in eder Schaltfolie 5 aneinandergedrückt und der Kontakt an der zugehörigen Koppelstelle hergestellt. Zur Aufnahme des auf die Schaltfolie 5 ausgeübten Druckes dient eine Gegendruckplatte 7, die aus Hartpapier besteht.

Die Schaltmatte 3 ist so bemessen, daß sie den ganzen Querschnitt des oberen Teiles des Tastengehäuses 2, in dem die Tastenknöpfe 1, 1' und 1'' geführt sind, einnimmt und somit den Innenraum des Tastengehäuses 2 vom Außenraum trennt. Um diese Trennung auch flüssigkeitsdicht zu gestalten, ist das Tastengehäuse 2 an allen Berührungskanten, mit denen es auf der Schaltmatte 3 aufsitzt, mit Dichtrippen 8 besetzt, die schneidenförmig ausgebildet sind und dadurch eine starke Dichtwirkung erzielen. Überdies sind alle Dichtrippen 8 in einer Ebene angeordnet, so daß sich ein gleicher Flächendruck in allen Teilen der Schaltmatte 3 ergibt.Die Auflagestellen der Dichtrippen auf der Schaltmatte 3 sind in Fig. 2 durch punktierte Linien 9 angedeutet.

Zufolge der besonderen Gestaltung der Schaltmatte 3 ergeben sich innerhalb der kegelstumpfförmigen Aufwölbund Hohlräume, deren Volumina bei Betätigung der zugehörigen Tastenknöpfe, so wie bein Tastenknopf 1'' gezeigt, stark verringert werden. Um ein Ansteigen des Luftdruckes im jeweils verengten Hohlraum zuvermeiden, sind alle diese Hohlräume durch Querkanäle 10 zu einem ganzen Hohlraumsystem zusammengeschlossen. Wegen der Abdichtung des Innenraumes des Tastengehäuses 2 nach außen ist eine Entlüftung dieses Hohlraumsystems in den Innenraum vorgesehen und zwar in der Weise, daß sowohl die Schaltfolie 5 als auch die Gegendruckplatte 7 mit deckungsgleichen Entlüftungsöffnungen 11 bzw. 12 versehen sind, die das Hohlraumsystem mit dem Innenraum verbinden. Mit 13 sind deckungsgleiche, nur in Fig. 2 sichtbare Öffnungen in der Schaltmatte 3, in der Schaltfolie 5 und in der Gegendruckplatte 7 bezeichnet, die der Aufnahme von nicht dargestellten Paßstiften des Tastengehäuses 2 dienen, mittels derer die Teile 3, 5 und 7 mit dem Gehäuse 2 fest verbunden sind.

## Patentansprüche

Tastwahlblock mit einer die Gegenkräfte für die in einem Tastengehäuse geführten Tastenknöpfe liefernden Schaltmatte aus elastischem Material, die an den zwischen den Tasten knöpfen einerseits und ihren zugehörigen, in einer doppelagigen Schaltfolie angeordneten Kontakten anderseits befindlichen Stellen als Druckkörper wirkende Verstärkungen aufweist, wobei die Schaltmatte in den Breichen rings um die Druckkörper kegelstumpfförmige Aufwölbungen aufweist, die auf der der Schaltfolie zugewendeten Seite zusammen mit Querverbindungskanälen ein zusammenhängendes Hohlraumsystem ergeben, **dadurch gekennzeichnet,** daß alle Berührungskanten, mit denen das Tastengehäuse (2) auf der Schaltmatte (3) aufsitzt, mit in einer Ebene liegenden Dichtrippen (8) besetzt sind und daß das Hohlraumsystem (10) durch Entlüftungsöffnungen (11) der Schaltfolie (5) und durch deckungsgleiche Öffnungen (12) einer die Schaltfolie (5) tragenden Gegendruckplatte (7) mit dem Innenraum des Tastengehäuses (2) verbunden sind.
